# EUROPÄISCHE PATENTSCHRIFT

(11) **EP 1 888 243 B1**
(45) Veröffentlichungstag und Bekanntmachung des Hinweises auf die Patenterteilung: **20.07.2016**
(21) Anmeldenummer: 06755254.7
(22) Anmeldetag: 18.05.2006
(51) Int. Cl.: B03C 7/00, B03C 3/15, B02C 23/08

(54) **VORRICHTUNG ZUR HERSTELLUNG DISPERSER MINERALISCHER PRODUKTE**
DEVICE FOR MANUFACTURING DISPERSED MINERAL PRODUCTS
DISPOSITIF DE PRODUCTION DE PRODUITS MINERAUX DISPERSES

(30) Priorität: 20.05.2005 DE 102005023950
(43) Veröffentlichungstag der Anmeldung: 20.02.2008
(73) Patentinhaber: OMYA GMBH, 9722 Gummern (AT)
(72) Erfinder: MANGELBERGER, Thomas, A-9500 Villach (AT); TAVAKKOLI, Bahman, A-9722 Puch (AT)
(74) Vertreter: Puschmann Borchert Bardehle Patentanwälte Partnerschaft mbB
(86) Internationale Anmeldenummer: PCT/EP2006/062425
(87) Internationale Veröffentlichungsnummer: WO 2006/122967

(56) Entgegenhaltungen:
- AU-B2- 674 011
- GB-A- 2 117 667
- US-A- 4 627 579
- US-A- 5 076 812
- US-A- 5 637 122
- US-A- 5 944 875

## Beschreibung

Die Erfindung betrifft ein Verfahren und Vorrichtung zur Herstellung disperser mineralischer Produkte.

Natürlich vorkommende Lagerstätten mineralischer Rohstoffe bestehen aus einer Mischung verschiedener Stoffe. Der für eine bestimmte Anwendung abgebaute mineralische Rohstoff ist im Normalfall durch eine Anzahl unterschiedlicher Begleitminerale verunreinigt.

Zur Nutzbarmachung der mineralischen Rohstoffe müssen diese bergtechnisch gewonnen und die Wertminerale durch verschiedene aufbereitungstechnische Prozesse angereichert und gereinigt werden.

Je höher die Anreicherung und die Reinheit des Wertstoffes in einem mineralischen Produkt sind, umso wertvoller ist es. Dies gilt besonders für den Einsatz von mineralischen Rohstoffen als hochwertige Füllstoffe in der Papier-, Farben,- Lacke-, Kunststoff- und pharmazeutischen Industrie. Die Qualität von mineralischen Füllstoffen in diesen Anwendungsgebieten richtet sich in erster Linie nach der chemischen und mineralogischen Reinheit des Produktes. Dementsprechend können entweder nur sehr reine Lagerstätten mineralischer Rohstoffe zur Herstellung von Füllstoffen eingesetzt werden, oder es müssen entsprechend aufwendige aufbereitungstechnische Verfahren zur Anreicherung und Reinigung der Rohstoffe eingesetzt werden.

Wird ein nasstechnisches Aufbereitungsverfahren eingesetzt, so wird der zerkleinerte mineralische Rohstoff in wässriger Suspension durch Flotation, durch Magnetscheidung oder mittels Dichtesortierung angereichert und gereinigt. Nach erfolgter Reinigung wird der mineralische Füllstoff in wässriger Suspension fein vermählen und als Suspension, sogenannter "Slurry", verkauft. Aus einem nassaufbereiteten mineralischen Stoff könnte zwar auch Trockenpulver hergestellt werden, dazu müsste der Stoff aber entwässert und thermisch getrocknet werden, dies ist jedoch sehr energieintensiv und teuer.

Zur Herstellung von trockenen, dispersen mineralischer Produkte werden daher im allgemeinen Aufbereitungsverfahren eingesetzt, bei welchen der mineralische Rohstoff durch trockene Mahlung und Sichtung zerkleinert und klassiert wird.

In den Mahl-Sichtkreisläufen werden Strömungsklassierer zur Klassierung von mineralischen Produkten eingesetzt. Zur Klassierung müssen die in der Mahlung erzeugten Partikel in Luft dispergiert und vereinzelt werden, um im Strömungklassierer eine effiziente Klassierung zu erhalten. Die vom Strömungsklassierer erzeugten Produkte werden in nachgeschalteten Entstaubungsanlagen von der Luft abgetrennt. In Anlagen zur Mahlung und Klassierung von mineralischen Stoffen ist somit ein komplettes Partikeldispegierungs- und Entstaubungssystem installiert.

Hierbei kann aber der Rohstoff bisher nicht oder nur sehr uneffizient gereinigt werden. Daher können zur Herstellung von hochqualitativen dispersen mineralischen Produkten, insbesondere von Füllstoffen, nur sehr reine und hochwertige Ausgangs-Rohstoffe verwendet werden, die aber nur im begrenzten Umfang zur Verfügung stehen .

In anderem Zusammenhang, bei anderen Stoffen und Zwecken, ist die elektrostatische Trennung an sich schon bekannt. In Patent US 5 885 330 wird ein Verfahren zur Abtrennung von unverbranntem Kohlenstoff aus Flugasche beschrieben. Danach werden mittels eines Zentrifugalkraftsichters Grobpartikel aus der Flugasche abgeschieden und in einem getrennten Behälter aufgefangen. Der Feingutstrom wird in eine separate Tribo-Aufladeeinheit geleitet, welche verschieden aufgebaut sein kann, aber jedenfalls die Kohlenstoffpartikel und Flugaschepartikel unterschiedlich auflädt. Diese Dispersion mit den unterschiedlich aufgeladenen Partikeln fällt in einem Fallschacht zwischen einer negativ geladenen Kupferplatte und einer positiv geladenen Kupferplatte. Durch das elektrische Feld zwischen den unterschiedlich geladenen Platten werden die zuvor in der Tribo-Aufladeeinheit unterschiedlich geladenen Partikel, nämlich Kohlenstoff einerseits und Flugasche andererseits, von einander getrennt. Mittels Zyklonen werden die getrennten Partikel aus dem Gas abgetrennt und in Behältern aufgefangen.

Gemäß EP 1,251,964 = WO 01/52998 wird Plastikabfall elektrostatisch getrennt. Dabei wird eine Mischung von Plastikteilchen in Luft in einer drehenden Trommel elektrostatisch aufgeladen und durch Sieblöcher am Umfang der Trommel hindurch in einen Fallschacht gegeben, in dem beiderseits des Fallweges Plus/ Minuselektroden zur elektrostatischen Trennung der Partikel nach ihrer unterschiedlichen Ladung vorgesehen sind.

Bei beiden vorgenannten Patenten ist im Anschluss an die Zerkleinerung jeweils eine besondere, zusätzliche Vorrichtung zur elektrostatischen Aufladung erforderlich. Außerdem handelt es sich um ganz andere Materialien.

AU 674 011 B2 bezieht sich auf ein einheitliches Aggregat zum Zerkleinern von Stückkohle zu Kohlepulver und Zufuhr in Form eines Kohlepulver-Luftgemischs zum Brenner eines Kohlekraftwerkkessels. Die Stückkohle wird durch ein Fallrohr einer Kohlemühle zugeführt. Die Mühle weist zwei horizontale Scheiben mit ineinandergreifenden Ringen auf. Mäanderförmig strömen Kohle und Luft durch diese Ringe radial nach außen. Am Außenumfang der Mühle ist eine Querstromsichtung vorgesehen. In der Mühle werden die Kohlepartikel triboelektrisch aufgeladen Der aus der Mühle horizontal austretende Luftkohlepartikelring wird von unten durch einen Sichtluftring angeblasen, die feineren Partikel werden über einen Kanal abgeführt, und die groben Partikel, nämlich Pyrit-Verunreinigungen, fallen nach unten und werden somit unter Mitwirkung eines Splitterrings/Trennrings abgetrennt.

Der Erfindung liegt die Aufgabe zugrunde, eine Anlage zu schaffen, in der der mineralische Rohstoff effizient von den Fremdteilchen gereinigt wird, so dass zur Herstellung von hochqualitativen dispersen mineralischen Produkten, insbesondere von Füllstoffen, auch weniger reine Ausgangs-Rohstoffe verwendet werden können.

Dazu umfasst die erfindungsgmäße Anlage die Merkmale von Anspruch 1. Vorteilhafte Ausführungsbeispiele der Erfindung sind in den Unteransprüchen charakterisiert,
Bei der erfindungsgemässen Anlage dagegen wird zur Aufladung der Teilchen die sich aus der intensiven Reibung der Feststoffteilchen an einander und an den Teilen des Klassierers, insbesondere den Rotorund Statorteilen eines Zentrifugalkraftsichter, ergebende triboelektrische Aufladung ausgenutzt, worauf die aufgeladene Teilchen-Dispersion zur elektrostatischen Trennung der Verunreinigungen von den Wert-Teilchen durch eine elektrostatische Trennkammer hindurchgeführt wird, die zwischen Strömungsklassierer und Luftabscheidesystem in den Verfahrensgang eingeschaltet ist.

Darüber hinaus können zur Verstärkung der Aufladung unterschiedliche Bauteile des Klassierers, insbesondere Gehäuseteile einerseits und der Rotor andererseits, an unterschiedliche Pole einer Gleichspannungsquelle angeschlossen sein.

Ferner kann das Verbindungsrohr zwischen dem Strömungsklassierer und der elektrostatischen Trennkammer aus elektrisch leitendem Material bestehen oder mit diesem ausgekleidet bzw. beschichtet sein und die elektrisch leitenden Teile an einen Pol einer Gleichspannungsquelle angeschlossen sein.

Die elektrostatische Trennkammer kann in den Feingutstrom oder in den Grobgutstrom des Strömungsklassierers eingefügt sein. Abgesehen von der nachfolgenden elektrostatischen Sortierung ist die elektrostatische Aufladung auch bereits für den Sichtvorgang selbst vorteilhaft, da sich die elektrostatisch geladenen Teilchen gleichmässiger in dem Luftstrom verteilen.

Zur weiteren Verbesserung der selektiven Aufladung der einzelnen Komponenten des Mineralstoffgemisches, kann ein Teil bzw. können mehrere bewegte oder statische Teile des Strömungsklassierers aus speziellen Werkstoffen hergestellt oder mit diesen beschichtet sein.

Die Wahl des Werkstoffes hängt von der Elektronenaustrittsarbeit der zu trennenden Mineralstoffkomponenten ab und kann Werkstoffe wie Stahl, Kupfer, Messing, Polytetrafluorethylen, Polyvynilchlorid, Aluminium oder keramischer Werkstoffe umfassen.

Die Elektronenaustrittsarbeit ist die Arbeit, die erforderlich ist um ein Elektron aus dem obersten Energieband eines Festkörperatoms zu entfernen; sie ist gleich der Differenz der potentiellen Energien eines Elektrons zwischen dem Vakuumniveau u. dem Ferminiveau.

Das Vakuumniveau ist hierbei gleich der Energie eines ruhenden Elektrons in grosser Entfernung von der Oberfläche/ das Ferminiveau ist das elektrochemische Potential der Elektronen im Festkörper.

Beim Kontakt zweier Stoffe mit unterschiedlicher Elektronenaustrittsarbeit wird immer der Stoff mit der höheren Elektronenaustrittsarbeit (Akzeptor) negativ geladen, und der Stoff mit der geringeren Elektronenaustrittsarbeit (Donator) positiv geladen. Somit können zum Zwecke der selektiven Ladungserzeugung an unterschiedlichen Teilchen eines mineralischen Rohstoffgemisches gezielt Werkstoffe mit höherer oder geringerer Elektronenaustrittsarbeit eingesetzt werden.

Zum Beispiel kann für die Abtrennung von Quarz aus Kalzium Karbonat der Rotor des Klassierers aus Stahl, Kupfer oder Messing sein, da der Quarz aufgrund seiner hö- heren Elektronenaustrittsarbeit beim Reibungskontakt mit Stahl, Kupfer oder Messing negativ geladen wird, und andererseits das KalziumKarbonat aufgrund seiner niedrigeren Elektronenaustrittsarbeit beim Reibungskontakt mit Stahl, Kupfer oder Messing positiv geladen wird.

Die Zerkleinerungsmaschine ist vorzugsweise eine Kugelmühle, es kann aber auch eine Stabmühle, Autogenmühle, Semiautogenmühle, Walzenschüsselmühle, Stiftmühle, Prallmühle, Hammermühle, Schwingmühle, Strahlmühle, Rührwerksmühle oder jede andere entsprechenden Zerkleinerungsmaschine vorgesehen sein.

Für die Klassierung und triboelektrische Aufladung, der zerkleinerten Mineralstoffpartikel ist vorzugsweise ein Zentrifugalkraft-Sichter vorgesehen, es kann aber auch jede andere Art von Strömungsklassierer eingesetzt werden, beispielweise: Querstromsichter, Zick-Zacksichter, Streutellerwindsichter, Aufstromsichter, Spiralwindsichter.

Die zu trennenden Feststoffteilchen können dabei beliebiger Art, Kontur, Größe und Quelle sein, solange sie klein genug sind in einem Strömungsklassierer eingetragen und darin klassiert und triboelektisch aufgeladen zu werden. Die trennbaren Feststoffteilchen sollten einen Korngrössenbereich von kleiner 10 mm aufweisen, wobei vorzugsweise die mittlere Korngrösse im Bereich zwischen grösser 2 µm bis kleiner 1 mm liegen sollte.

Das zu trennende Mineralstoffpulver kann aus einer beliebigen Anzahl und in beliebiger Mischung unterschiedlicher Mineralstoffkomponenten (Wertstoffe und Verunreinigungen) zusammengesetzt sein.

Die Erfindung ist im Folgenden anhand von zwei Ausführungsbeispielen von Anlagen in Verbindung mit den Zeichnungen noch näher erläutert:
Fig. 1 zeigt ein Ausführungsbeispiel, bei dem die elektrostatische Trennkammer in den Feingutstrom des Strömungsklassierers implementiert ist und der Grobgutstrom in den Einlass der Mühle zurückgeführt ist.
Fig. 2 zeigt anhand des vergrößerten Ausschnitts II aus Fig. 1 einen Sichter, der zur Verstärkung der Aufladung an eine Gleichspannungsquelle angeschlossen ist.
Fig. 3 ist eine Vergrößerung von Fig. 2 und zeigt deutlicher einige Isolierteile.
Fig. 4 zeigt ein Ausführungsbeispiel, bei dem die Trennkammer in den Grobgutstrom des Strömungsklassierers implementiert ist.

Die Anlage nach Fig. 1 enthält eine Kugelmühle 1 zur Zerkleinerung und zum Aufschluss des mineralischen Rohstoffs und als Strömungsklassierer einen Zentrifugalkraftsichter 2, welcher außer zur Klassierung erfindungsgemäss gleichzeitig zur triboelektrischen Aufladung der zerkleinerten Mineralstoffteilchen dient.

Zur Erzielung einer besseren triboelektrostatischen Aufladung und einer höheren Ladungsdichte der den Zentrifugalkraftsichter 2 durchströmenden Teilchen kann eine externe elektrische Gleichspannung 10 an einen oder mehrere rotierende oder feststehende Teile des Zentrifugalkraftsichters 2 angeschlossen werden. In Fig. 2 und Fig. 3 ist dies näher dargestellt:
Der Sichterkorb 15 ist mittels Rotorwelle 25 und Kupplung 19 mit dem Antriebsmotor 18 verbunden. An der Rotorwelle 25 ist ein Schleifring 20 angebracht, welcher über zwei Kohlebürsten 17 mit einem Pol einer Gleichspannungsquelle 10 verbunden ist, während der andere Pol geerdet ist. Die von der Gleichspannungsquelle 10 abgegebene elektrische Spannung wird über die Kohlebürsten 17 und den Schleifring 20 auf die aus elektrisch leitendem Werkstoff bestehende Rotorwelle 25 und weiter auf den leitend an der Rotorwelle angebrachten Sichterkorb 15 übertragen.

Zur Vermeidung einer unkontrollierten Spannungsübertragung von der Rotorwelle 25 auf das Feingutaustrittsrohr 14 ist die Rotorwelle 25 im Bereich der Durchführung durch das Feingutaustrittsrohr 14 mit der Hülse 22 aus elektrisch nicht leitendem Material überzogen.

Weiters ist das Feingutaustrittsrohr durch die elektrisehe Isolationsschicht 37 von vor unkontrollierten Spannungsübergängen geschützt.

Motorseitig ist die unter Gleichspannung stehende Rotorwelle 25 durch die elektrisch isolierte Kupplung 19 und die elektrische Isolationsschicht 36 vom Antriebsmotor 18 getrennt.

Die spannungsführenden Bauteile im Bereich der Lagerung der Rotorwelle 25 und des Schleifringes 20 sind durch ein elektrisch nicht leitendes Schutzgehäuse 21 von der Umwelt getrennt.

Das Feingutaustrittsrohr 14 des Sichters ist ebenfalls durch eine elektrisch nicht leitende Isolationsschicht 29 vom Sichtergehäuse 23 isoliert.

Die Sichtluft wird durch den Sichtlufteinlass 16 und das zerkleinerte Mineralpulver 26 wird durch die Aufgabeöffnung 27 in den Sichtraum eingebracht und durch die im Sichtraum herrschende, turbulente Luftströmung 25 dispergiert.

Die in der Luft dispergierten Partikel folgen der Luftströmung im Sichtraum und müssen den sich schnell drehenden Sichterkorb 15 durchströmen. Dabei kommt es zu intensivem Kontakt und Reibung der Partikel an den Lamellen des Sichterkorbs 15 und somit zu einer triboelektrostatischen Aufladung des Mineralstoffpulvers. Grobe Mineralstoffpartikel können den Sichterkorb 15 nicht durchströmen sondern werden von diesem abgewiesen. Hierbei kommt es ebenfalls zu intensivem Kontakt und Reibung mit dem Sichterkorb 15 und dem Sichterghäuse 23 und somit auch zur triboelektrischen Aufladung der groben Mineralstoffpartikel 24, welche durch den Grobgutaustritt 28 aus dem Sichter ausgetragen werden.

In einem weiteren (hier nicht gezeigten) Ausführungsbeispiel ist zur Verstärkung der triboelektrischen Aufladung der Wertstoffpartikeln und der Verunreinigungen der Sichterkorb 15 mit einem Werkstoff beschichtet, dessen Elektronenaustrittsarbeit zwischen der Elektronenaustrittsarbeit des Wertstoffes und der Verunreinigung liegt. In gleicher Weise kann das Feingutaustrittsrohr 14 aus einem Werkstoff gefertigt sein, dessen Elektronenaustrittsarbeit zwischen der Elektronenaustrittsarbeit des Wertstoffes und der Verunreinigung liegt.

Ferner kann auch das Verbindungsrohr 11 zwischen Zentrifugalkraftsichter 2 und Separationskammer 3 mit dem Pol einer Gleichspannungsquelle 10 verbunden sein.

Der aufgeladene Feingutstrom 32 gelangt in eine vorzugsweise vertikal ausgerichtete elektrostatische Trennkammer 3, welche mit Abscheideelektroden 4, 4a ausgestattet ist.
In der elektrostatischen Trennkammer 3 wird die aufgeladene Feingut-Dispersion getrennt in einen Dispersions-Strom 30, der das gereinigte Produkt enthält, und einen Dispersions-Strom 31, der die ausgeschiedenen Fremdteilchen enthält. Die beiden getrennten Dispersions-Ströme 30 und 31 werden durch je ein System zur Abscheidung der Luft geleitet. Diese beiden Luft-Trennsysteme bestehen zum Beispiel aus Abscheidezyklon 7 und / oder Staubfilter 8 und Lüfter 9, welcher durch Unterdruck die benötigte Luftströmung zur Dispergierung und Transport der Mineralstoffteilchen durch den Strömungsklassierer und die Separationskammer erzeugt.

Das gereinigte Mineralpulver gelangt in Behälter 12, das abgetrennte Fremdteilchenpulver gelangt in einen anderen Behälter 13.

Fig. 4 zeigt ein Ausführungsbeispiel, bei dem der Feingutstrom des Zentrifugalkraftsichters 2 das Endprodukt ist, während der Grobgutstrom 24 des Zentrifugalkraftsichters unter Zuführung der erforderlichen Luft 33 in eine elektrostatische Trennkammer 3 geleitet wird.

Die Grobgut-Dispersion wird hierbei also in zwei Teilströme aufgeteilt, von denen der eine Teilstrom 34, der die Wert-Teilchen enthält, in den Eingang der Mühle zurückgeführt wird, während der die Fremdteilchen enthaltende andere Teilstrom 35 - nach Abscheidung der Dispersionsluft - als Abfall oder Beiprodukt weiter behandelt wird.

Ansonsten entspricht Fig. 4 im Wesentlichen der Fig. 1, gleiche Teile sind mit gleichen Bezugszeichen versehen.

## Patentansprüche

1. Anlage zur Herstellung disperser mineralischer Produkte, mit einer Mühle(1) zur Zerkleinerung eines mineralischen Rohstoffs in Mineralstoffteilchen, einer Einrichtung zur triboelektrischen Aufladung der Mineralstoffteilchen und mit einem Strömungsklassierer (2) zur Klassierung der Mineralstoffteilchen auf mechanischem Wege und durch elektrostatische Trennung der triboelektrische aufgeladenen Mineralstoffteilchen,
**dadurch gekennzeichnet, dass**
(a) der Strömungsklassierer ein mit der Mühle (1) verbundener Sichter (2) ist, in dessen Sichtergehäuse (23) eine turbulente Strömung herrscht und der ausgebildet ist, um außer der Klassierung der Mineralstoffteilchen gleichzeitig die Mineralstoffteilchen elektrostatisch aufzuladen; dass
(b) eine mit dem Sichter (2) verbundene, elektrostatische, zur Abtrennung der in dem Sichter (2) triboelektrostatisch aufgeladenen Fremdteilchen installierte Trennkammer (3) vorgesehen ist, die ausgebildet ist, um eine von dem Sichter (2) abgegebene, aufgeladene Feingutdispersion in einen ersten Dispersionsstrom (30), der das gereinigte Produkt enthält, und einen zweiten Dispersionsstrom (31), der die auszuscheidenden Fremdteilchen enthält, aufzutrennen; und dass
(c) ein Luftabscheidesystem (7, 8, 9) zur Abscheidung von Dispersionsluft aus den von der Trennkammer (3) abgegebenen Dispersionsströmen (30, 31) mit der Trennkammer (3) verbunden ist, wobei die Trennkammer (3) zwischen dem Sichter (2) und dem Luftabscheidesystem (7, 8, 9) angeordnet ist.

2. Anlage nach Anspruch 1, **dadurch gekennzeichnet, dass** die Trennkammer (3) mit dem Sichter (2) zur Aufnahme des Feingutstroms des Sichters (2) verbunden ist.

3. Anlage nach Anspruch 1 oder 2, **dadurch gekennzeichnet, dass** je ein Luftabscheidesystem zur Einleitung der Dispersionsströme (30, 31) vorgesehen ist.

4. Anlage nach Anspruch 1, **dadurch gekennzeichnet, dass** die Trennkammer (3) mit dem Sichter (2) zur Aufnahme des Grobgutstroms (24) des Sichters (2) verbunden ist, dass ein Luftabscheidesystem zur Aufnahme des Feingutstroms des Sichters (2) vorgesehen ist, und dass mit der Trennkammer (3) ein erstes Lüftungssystem (7,8,9) zur Aufnahme zur Aufnahme eines ersten Teilstromes (34), der Wert-Teilchen enthält, und ein zweites Lüftungssystem (7 ,8, 9) zur Aufnahme eines zweiten Teilstromes (35) verbunden ist, der Fremdteilchen enthält.

5. Anlage nach Anspruch 4, **dadurch gekennzeichnet, dass** die Trennkammer (3) zur Rückführung des ersten Teilstromes (34) mit einem Eingang des Sichters (2) verbunden ist,

6. Anlage nach einem der vorhergehenden Ansprüche, **dadurch gekennzeichnet, dass** mit den Luftabscheidesystemen (7, 8, 9) Behälter (12,13) zur Aufnahme von gereinigtem Mineralpulver beziehungsweise von Fremdteilchenpulver verbunden sind.

7. Anlage nach Anspruch 1, **dadurch gekennzeichnet, dass** zur Verstärkung der triboelektrischen Aufladung der Mineralstoffteilchen wenigstens ein Bauteil des Sichters (2) an einen Pol einer Gleichspannungsquelle (10) angeschlossen ist.

8. Anlage nach Anspruch 7, bei der der Sichter ein Zentrifugalkraftsichter ist, **dadurch gekennzeichnet, dass** zur Verstärkung der Aufladung wenigstens ein Rotorteil des Zentrifugalkraftsichters (2) und/oder wenigstens ein Statorteil des Zentrifugalkraftsichters (2) mit einem Pol einer Gleichspannungsquelle (10) verbunden ist bzw. sind.

9. Anlage nach einem der Ansprüche 1, 7 und 8, **dadurch gekennzeichnet, dass** ein Verbindungsrohr (11) zwischen dem Sichter (2) und der elektrostatischen Trennkammer (3) aus elektrisch leitendem Material besteht oder mit diesem ausgekleidet bzw. beschichtet (29) ist, und dass die elektrisch leitenden Teile an einen Pol einer Gleichspannungsquelle (10) angeschlossen sind.

## Claims

1. Installation for manufacturing disperse mineral products comprising a mill (1) for milling a mineral raw material into mineral particles, a device for triboelectrically charging the mineral particles and a flow classifier (2) for classifying the mineral particles in a mechanical way and by electrostatic separation of the triboelectrically charged mineral particles,
**characterized in that**
(a) the flow classifier is a separator (2) connected to the mill (1) in the separator housing (23) of which a turbulent flow is present which separator is configured to electrostatically charge the mineral particles on top of classifying the mineral particles that
(b) an electrostatic separation chamber (3) is provided connected to the separator (2) for separating the foreign particles triboelectrically charged in the separator (2) which chamber is configured to pick up a charged fine material dispersion output from the separator (2) into a first dispersion flow (30) which contains the purified product, and a second dispersion flow (31) which contains the foreign particles to be separated; and that
(c) an air separation system (7, 8, 9) for separating dispersion air from the dispersion flows (30, 31) output from the separation chamber (3), are connected to the separation chamber (3), wherein the separation chamber (3) is arranged between the separator (2) and the air separation system (7, 8, 9).

2. Installation according to claim 1, **characterized in that** the separation chamber (3) is connected to the separator (2) for taking up a fine material flow of the separator (2).

3. Installation according to claim 1 or 2, **characterized in that** one air separation system each is provided for inducing the dispersion flows (30, 31).

4. Installation according to claim 1, **characterized in that** the separation chamber (3) is connected to the separator (2) for taking up the course material flows (24) of the separator (2), that an air separation system for taking up the fine material flow of the separator (2) is provided, and that with the separation chamber (3) a first aeration system (7, 8, 9) is connected for taking up a first particle stream (34) which contains valued particles, and a second aeration system (7, 8, 9) for taking up a second particle stream (35) which contains foreign particles.

5. Installation according to claim 4, **characterized in that** the separation chamber (3) is connected to the input of the separator (2) for returning the first particle flow (34).

6. Installation according to one of the proceeding claims, **characterized in that** containers (12,13) for taking up purified mineral powder or the foreign particle powder, respectively, are connected to the air separation system (7, 8, 9).

7. Installation according to claim 1, **characterized in that**, for amplifying the triboelectrical charging of the mineral particles, at least one element of the separator (2) is connected to a pole of a direct current source (10).

8. Installation according to claim 7 in which the separator is a centrifugal force separator, **characterized in that** for amplifying the charching, at least one rotor part of the centrifugal force separator (2) and/or at least a stator part of the centrifugal force separator is/are connected to a pole of a direct current source (10).

9. Installation according to one of the claims 1, 7 and 8, **characterized in that** a connecting tube (11) between the separator (2) and the electrostatic separation chamber (3) consists out of an electrically conductive material or is lined or coated (29) respectively therewith and that the electrically conductive parts are connected to the pole of a direct current source (10).

## Revendications

1. Installation destinée à la production de produits minéraux dispersés, comprenant un dispositif de broyage (1) permettant le broyage d'une matière première minérale en particules minérales, un dispositif permettant le chargement triboélectrique des particules minérales et un classificateur de flux (2) permettant le tri des particules minérales de manière mécanique et par une séparation électrostatique des particules minérales chargées de manière triboélectrique, **caractérisée en ce que**
(a) le classificateur de flux est un séparateur (2) relié au dispositif de broyage (1), dont le carter du séparateur (23) présente une turbulence et qui est formé de façon à charger simultanément, de manière électrostatique les particules minérales, en dehors du tri des particules minérales ; **en ce que**
(b) une chambre de séparation (3) reliée au séparateur (2), électrostatique, installée afin de séparer les particules étrangères chargées de manière triboélectrostatique dans le séparateur (2) est prévue, laquelle chambre est formée afin de séparer une dispersion de particules fines chargées, transférées depuis le séparateur (2) en un premier flux de dispersion (30) qui contient le produit purifié et en un deuxième flux de dispersion (31) qui contient les particules étrangères à éliminer ; et **en ce que**
(c) un système de séparation de l'air (7, 8, 9) est relié à la chambre de séparation (3) en vue de la séparation de l'air de dispersion des flux de dispersion (30, 31) transférés depuis la chambre de séparation (3), la chambre de séparation (3) étant agencée entre le séparateur (2) et le système de séparation de l'air (7,8,9).

2. Installation selon la revendication 1, **caractérisée en ce que** la chambre de séparation (3) est reliée au séparateur (2) pour l'admission du flux de particules fines du séparateur (2).

3. Installation selon la revendication 1 ou 2 **caractérisée en ce qu'**à chaque fois, un système de séparation de l'air est prévu pour l'introduction des flux de dispersion (30, 31).

4. Installation selon la revendication 1, **caractérisée en ce que** la chambre de séparation (3) est reliée au séparateur (2) pour l'admission du flux de particules grossières (24) du séparateur (2), **en ce qu'**un système de séparation de l'air est prévu pour l'admission du flux de particules fines du séparateur (2) et **en ce qu'**un premier système de ventilation (7, 8, 9) destiné à l'admission d'un premier flux partiel (34) qui contient des particules de valeur et un deuxième système de ventilation (7, 8, 9) destiné à l'admission d'un deuxième flux partiel (35) qui contient des particules étrangères sont reliés à la chambre de séparation (3).

5. Installation selon la revendication 4 **caractérisée en ce que** la chambre de séparation (3) est reliée à une entrée du séparateur (2) pour le retour du premier flux de particules (34).

6. Installation selon l'une quelconque des revendications précédentes, **caractérisée en ce que** des récipients (12, 13) sont reliés avec des systèmes de séparation de l'air (7, 8, 9) en vue de l'admission d'une poudre minérale purifiée, de préférence d'une poudre de particules étrangères fines.

7. Installation selon la revendication 1, **caractérisée en ce qu'**au moins un module du séparateur (2) est raccordé à un pôle d'une alimentation en courant continu (10) afin de renforcer le chargement triboélectrique des particules minérales.

8. Installation selon la revendication 7, dans laquelle le séparateur est un séparateur centrifuge, **caractérisée en ce qu'**au moins un élément du rotor du séparateur centrifuge (2) et/ou un élément du stator du séparateur centrifuge (2) est ou sont relié(s) à un pôle d'une alimentation en courant continu (10) afin de renforcer le chargement.

9. Installation selon l'une quelconque des revendications 1, 7 et 8, **caractérisée en ce qu'**un tube de liaison (11) entre le séparateur (2) et la chambre de séparation électrostatique (3) se compose d'un matériau électro-conducteur ou en est revêtu ou recouvert (29) et **en ce que** les pièces électro-conductrices sont raccordées au pôle d'une alimentation en courant continu (10).
